# EUROPÄISCHE PATENTSCHRIFT

(11) **EP 0 282 713 B1**
(45) Veröffentlichungstag und Bekanntmachung des Hinweises auf die Patenterteilung: **24.04.1991**
(21) Anmeldenummer: 88101506.9
(22) Anmeldetag: 03.02.1988
(51) Int. Cl.: D01H 7/86, D01H 13/04, B65H 57/06, D02G 3/38, D02G 3/48

(54) **Verfahren zur Einstellung des Fadenzugkraftverhältnisses zwischen Aussen- und Innenfaden bei der Herstellung von kablierten technischen Garnen sowie Einrichtung zur Durchführung des Verfahrens**
Method for adjusting the proportion of yarn tension between outer and inner yarn during the production of industrial cabled yarns, and apparatus for carrying out this method
Procédé pour ajuster la proportion de tension de fil entre fil extérieur et fil intérieur pendant la fabrication de fils câblés techniques et dispositif pour la mise en oeuvre de ce procédé

(30) Priorität: 14.03.1987 DE 3708331
(43) Veröffentlichungstag der Anmeldung: 21.09.1988
(73) Patentinhaber: Palitex Project-Company GmbH, D-47804 Krefeld (DE)
(72) Erfinder: Frentzel-Beyme, Johannes, Ing. grad., D-4050 Mönchengladbach (DE)
(74) Vertreter: Sroka, Peter-Christian, Dipl.-Ing.

(56) Entgegenhaltungen:
- CH-A- 363 915
- DE-A- 2 759 419
- DE-B- 1 159 318

## Beschreibung

Die Erfindung betrifft ein Verfahren zur Einstellung des Fadenzugkraftverhältnisses zwischen Außen- und Innenfaden bei der Herstellung von kablierten technischen Garnen mittels einer Einrichtung, in welcher ein Außen- und ein Innenfaden im Bereich eines Fadenballons zur gegenseitigen Umschlingung zusammengeführt werden und das Garn anschließend durch eine Fadenführeröse läuft.

Ein derartiges Verfahren ist bekannt und beispielsweise in der DE-GM 84 07 900 beschrieben.

Beim Herstellen von kablierten technischen Garnen beispielsweise Reifencord, ist es außerordentlich wichtig, daß Außen- und Innenfaden ein vorgegebenes Fadenzugkraftverhältnis aufweisen, so daß die beiden Garnkomponenten in einem bestimmten, vorzugsweise gleichen Längenverhältnis verarbeitet werden. Hierfür ist die Lage des Kordierpunktes im Bereich der Fadenführeröse von besonderer Bedeutung. Von den beiden Garnkomponenten läuft der Außenfaden durch den Fadenballon, während der Innenfaden aus einem Spulentopf über ein Bremssystem in die Nähe des Scheitelpunktes des Fadenballons geleitet wird. Wenn infolge unterschiedlicher Fadenzugkraft des Außenfadens und Innenfadens der Kordierpunkt seine Lage verändert, werden sich gleichzeitig die beiden Garnkomponenten in einem anderen Verhältnis gegenseitig umwinden.

Die der Erfindung zugrunde liegende Aufgabe besteht darin, ein Verfahren der eingangs angegebenen Art so auszubilden, daß während des Vorganges - also ohne Stillsetzen des Fadenballons - ein vorgegebenes Zugkraftverhältnis eingestellt und aufrechterhalten, oder auch um einen vorgegebenen Wert verändert werden kann. Insbesondere soll erreicht werden, daß die Länge der beiden zu verarbeitenden Garnkomponenten auf einen bestimmten, vorzugsweise gleichen Wert eingestellt und auf diesem Wert gehalten werden kann.

Die Lösung dieser Aufgabe erfolgt erfindungsgemäß mit den Merkmalen aus dem kennzeichnenden Teil des Patentanspruchs 1.

Vorteilhafte Weiterbildungen des erfindungsgemäßen Verfahrens sind in den Ansprüchen 2 bis 4 beschrieben.

Grundsätzlich kann das erfindungsgemäße Verfahren gemäß den Merkmalen des Patentanspruchs 2 ausgeübt werden. Hierzu müssen die Einzelfaden-Zugkräfte bekannt sein. Diese können aber ohne weiteres gemessen werden, ebenso wie die Gesamtzugkraft oberhalb der Fadenführeröse. Die gemessenen Werte können in einer Auswerteeinrichtung verarbeitet und mit dem Soll-Wert verglichen werden, aus dem dann die Verstellgröße bestimmt wird.

Gemäß den Patentansprüchen 3 und 4 kann aber auch das Fadenzugkraftverhältnis direkt bestimmt werden.

So ist es beispielsweise besonders vorteilhaft, wenn das Verfahren die Merkmale des Patentanspruchs 4 aufweist, bei dem Gebrauch gemacht wird von einem Verfahren, bei dem die Drehungsstruktur des Garnes nach einem Vorschlag bestimmt wird, der in der älteren Patentanmeldung DE-OS 36 28 654 beschrieben ist. Es wird hierbei von der Erkenntnis ausgegangen, daß eine Längenungleichheit der Garnkomponenten, die aufgrund eines ungleichen Fadenzugkraftverhältnisses auftritt, sich bei der Bestimmung der Drehungsstruktur bemerkbar macht.

Bei dem älteren Verfahren wird die Zwirnstruktur auf ihre Periodizität abgetastet. Ein Zweifachzwirn mit ungleichen Längen der beiden Garnkomponenten zeichnet sich dadurch aus, daß pro Zwirnperiode der längere Faden stärkere seitliche Ausbuchtungen zeigt als der kürzere Faden. Diese seitlichen Ausbuchtungen führen dazu, daß bei der Abtastung der Zwirnstruktur in dem Ausgangssignal der Abtastvorrichtung pro Zwirnperiode nicht zwei gleichartige Amplitudenschwankungen auftreten, sondern jeweils eine stärkere und eine schwächere Amplitude. Das Ausgangssignal enthält daher nicht nur die Grundfrequenz, die der halben Periode entspricht, sondern zusätzlich eine erste Subharmonische, die der einfachen Zwirnperiode entspricht. Die Intensität dieser Subharmonischen ist ein Maß für die Längendifferenz der Garnkomponenten, und damit auch ein Maß für den Unterschied im Fadenzugkraftverhältnis der beiden Garnkomponenten.

Wegen der Einzelheiten dieses älteren Verfahrens, insbesondere bezüglich der Auswertung des erhaltenen Signals, wird auf die ältere Anmeldung (DE-OS 36 28 654) verwiesen.

Gegenstand der vorliegenden Erfindung ist weiterhin eine Einrichtung zur Durchführung des erfindungsgemäßen Verfahrens mit den Merkmalen des Patentanspruchs 5. Vorteilhafte Weiterbildungen der erfindungsgemäßen Einrichtung sind in den Patentansprüchen 6 bis 9 beschrieben.

Neben der genauen Kontrolle und Einstellung der Fadenzugkraft während des Betriebes, erlaubt die erfindungsgemäße Einrichtung wegen der axialen Verstellbarkeit der Fadenführeröse zusätzlich eine Feinjustierung der Höhe der Fadenführeröse. Dies ist vor allem bei Einrichtungen von Bedeutung, die mehrere Zwirnspulen und entsprechend mehrere Fadenführer aufweisen, wobei im allgemeinen die Fadenführer an einer gemeinsamen Vorrichtung zur Grobverstellung angeordnet sind. Unvermeidliche Toleranzen in den Abmessungen der Zwirnspindeln führen dazu, daß bei diesen Einrichtungen jede Fadenführeröse in Bezug auf ihre Zwirnspindel auf einer etwas anderen Höhe liegt. Da die Höhe der Fadenführeröse in Bezug auf die Zwirnspindel die Fadenzugkraft beeinflußt, hat dies zur Folge, daß an jeder Zwirnspindel ein etwas anderes Fadenzugkraftverhältnis zwischen Außenfaden und Innenfaden herrscht. Dieser Nachteil kann durch eine entsprechende individuelle Feinjustierung an jeder der für sich axial verstellbaren Fadenführerösen behoben werden. Es kann also vor Beginn des Zwirnvorganges jede Fadenführeröse für sich genau auf einen vorgegebenen Wert einjustiert werden und dieser Wert kann während des Zwirnvorganges nach dem erfindungsgemäßen Verfahren kontrolliert und nachgeregelt werden.

Im folgenden werden anhand der beigefügten Zeichnungen das erfindungsgemäße Verfahren sowie eine Einrichtung zur Durchführung des Verfahrens näher erläutert.

In den Zeichnungen zeigen:
Fig. 1 in einer stark schematisierten Darstellung wesentliche Teile einer Einrichtung zur Herstellung von direkt kablierten technischen Garnen;
Fig. 2 in gegenüber Fig. 1 vergrößerter Darstellung den Bereich der Fadenführeröse der Einrichtung nach Fig. 1;
Fig. 3 in schematisierter, teilweise perspektivischer Darstellung ein an die Einrichtung nach Fig. 1 und 2 angesetztes Handgerät mit einer Einrichtung zur Messung und Einstellung des Fadenzugkraftverhältnisses zwischen Außen-und Innenfaden;
Fig. 4 in einer teilweise als Schaltbild ausgeführten Darstellung die Einzelvorrichtungen des Handgerätes nach Fig. 3.

In Fig. 1 sind nur die Teile einer Einrichtung zur Herstellung von direkt kablierten technischen Garnen dargestellt, die für das Verfahren zur Einstellung des Fadenzugkraftverhältnisses zwischen Außenfaden Fa und Innenfaden Fi von Bedeutung sind. Der Außenfaden Fa wird von einer ersten Vorratsspule 1 abgezogen. Er läuft durch eine angedeutete Fadenbremsvorrichtung 2, sowie einen axialen Kanal 3.1, einer Spindel 3, aus der er durch einen radialen Kanal 3.2 austritt und um die Spindel 3 einen Fadenballon B bildet. Ein wenig über dem Scheitelpunkt des Fadenballons B ist die Fadenführeröse 6 angeordnet. Kurz unterhalb der Fadenführeröse 6 wird am Kordierpunkt K der Innenfaden Fi zugeführt, der von einer zweiten Vorratsspule 4 abgezogen wird, die oberhalb der Spindel 3 im Inneren des Fadenballons B innerhalb eines Spulentopfes 3.3 angeordnet ist. Der Innenfaden Fi läuft durch eine Fadenbremsvorrichtung 5 und tritt axial am oberen Ende des Spulentopfes 3.3 aus. Am Kordierungspunkt K umschlingen sich Außenfaden Fa und Innenfaden Fi. Die Verhältnisse im Bereich der Fadenführeröse 6 und des Kordierpunktes K sind in Fig. 2 näher dargestellt.

Wie aus Fig. 2 ersichtlich, wird am Scheitelpunkt des Fadenballons B das aus Außenfaden Fa und Innenfaden Fi gezwirnte Garn Z durch die Fadenführeröse 6 geführt. Das eigentliche Ösenteil 6.1 ist topfartig ausgebildet mit einer Durchtrittsöffnung am Boden und ist an seiner Seitenfläche in einer Führung 6.2 in axialer Richtung A verschiebbar geführt. Die Führung 6.2 befindet sich an einer Halterung 6.3, an der ein Zahnrad 6.4 angeordnet ist, das in eine an der Außenseite des Ösenteils 6.1 angeordnete Zahnstange 6.5 eingreift. Bei der Drehung des Zahnrades 6.4 verschiebt sich somit das Ösenteil 6.1 in axialer Richtung A.

Wie weiterhin aus Fig. 2 ersichtlich, sind Außenfaden Fa und Innenfaden Fi am Kordierpunkt K zusammengeführt, wobei das Fadenzugkraftverhältnis der beiden Komponenten ihre filamentäre Feinstruktur und die produzierte Drehungsdichte den Winkel α zwischen Außenfaden Fa und Innenfaden Fi, sowie die Ballonform des Außenfadens den Winkel β bestimmen. Die Richtung des kablierten Zwirnfadens teilt den Fadenvereinigungswinkel a in die beiden Teilwinkel a 1 und a 2. Das Verhältnis dieser beiden Teilwinkel hängt nur vom Fadenzugkraftverhältnis ab. Das Fadenzugkraftverhältnis zwischen Außenfaden Fa und Innenfaden Fi kann also bei der Anordnung nach Fig. 2 beispielsweise dadurch bestimmt werden, daß kurz unterhalb der Fadenführeröse 6 die Winkel α 1 und a 2 automatisch gemessen und aus dem erhaltenen Meßwert ein das Fadenzugkraftverhältnis repräsentierendes Signal erzeugt wird. Dieses Signal kann dann mit einem Soll-Wert verglichen werden und es kann ein Steuersignal erzeugt werden, das einer nicht eigens dargestellten Verstellvorrichtung, beispielsweise einem Verstellmotor zugeführt wird, der am Zahnrad 6.4 angreift und eine entsprechende axiale Verstellung des Ösenteils 6.1 bewirkt.

Eine andere Möglichkeit, das Fadenzugkraftverhältnis zwischen Außenfaden Fa und Innenfaden Fi zu bestimmen, besteht darin, daß die Drehungsstruktur des aus den beiden Einzelkomponenten erzeugten Garnes Z, beispielsweise kurz oberhalb der Fadenführeröse 6 abgetastet wird.

Wie bereits erwähnt, wird diese Drehungsstruktur von der Fadenzugkraft derart beeinflußt, daß bei ihrer Abtastung ein periodisches Signal erhalten wird, das eine Komponente enthält, welche die der Wellenlänge der Garnperiode entsprechende halbe Grundfrequenz aufweist und deren relative Intensität ein Maß für die Längendifferenz der beiden Garnkomponenten und damit auch für den unterschiedlichen Zugkraftzustand der beiden Garnkomponenten darstellt. Aus dieser Komponente kann also ein das Fadenzugkraftverhältnis repräsentierendes Signal erzeugt werden, das wiederum mit einem Soll-Wert verglichen werden kann. Aus dem Vergleich kann ein Steuersignal erzeugt werden, welches einer am Zahnrad 6.4 angreifenden Verstellvorrichtung zugeführt wird, wodurch eine entsprechende axiale Verschiebung des Ösenteils 6.1 bewirkt wird.

Im folgenden wird eine Einrichtung der letztgenannten Art und ihre Funktionsweise anhand der Figuren 3 und 4 näher erläutert.

In Fig. 3 ist eine als Handgerät ausgebildete Einrichtung 7 dargestellt, die an die Vorrichtung zur Herstellung von direkt kablierten Garnen nach Fig. 1 und 2 im Bereich der Fadenführeröse 6 ansetzbar ist. Die mit einem Handgriff 7.1 versehene Einrichtung 7 besitzt an ihrer Vorderseite einen Sensorkopf 7.2 mit einem darunter angeordneten Stellkopf 7.3. Im Sensorkopf 7.2 befindet sich die ein elektrisches Ausgangssignal abgebende Abtastvorrichtung 7.21. Diese Abtastvorrichtung kann beispielsweise ein mechanisches auf Änderungen der lokalen Querdimensionen des Garns reagierendes Abtastorgan aufweisen. Die Abtastvorrichtung kann aber auch ein optisches auf Änderungen der lokalen Querstruktur des Garns reagierendes Abtastorgan aufweisen. Derartige Abtastvorrichtungen sind in DE-OS 36 28 654 näher beschrieben.

Innerhalb des Stellkopfes 7.3 ist ein Stellmotor 7.31 angeordnet, dessen Abtriebswelle 7.32 an der Außenseite des Stellkopfes 7.3 herausgeführt ist und eine als Koppelglied wirkende Schneckenwelle 7.33 aufweist. Wie in Fig. 3 und 4 zu entnehmen, wird die Einrichtung 7 so angesetzt, daß der Stellkopf 7.3 sich auf der Höhe der Fadenführeröse 6 befindet und die Schneckenwelle 7.33 in das Zahnrad 6.4 eingreift. Der Sensorkopf 7.2 befindet sich dann an einer Stelle oberhalb der Fadenführeröse 6, gegenüber der Bewegungsbahn des Garns Z. Das von der Abtastvorrichtung 7.21 abgegebene elektrische Signal wird über einen Verstärker 7.22 einer Auswertevorrichtung 7.5 zugeführt. In diese Auswertevorrichtung 5 wird das Signal auf periodische Komponenten untersucht und analysiert. Dabei wird in nicht eigens dargestellter Weise aus der Komponente, die der ersten Subharmonischen des periodischen Eingangssignals entspricht, ein die Längendifferenz der beiden Garnkomponenten repräsentierendes Signal erzeugt, das mit einem am Eingang vorgebbaren Soll-Wert-Signal verglichen wird. Es wird dann ein Steuersignal erzeugt, das über einen weiteren Verstärker 7.34 zur Ansteuerung des Stellmotors 7.31 verwendet wird, der das Ösenteil 6.1 so lange verschiebt, bis an dem von der Abtastvorrichtung 7.21 gelieferten Signal durch die Auswertevorrichtung 7.5 festgestellt wird, daß der gewünschte Soll-Wert erreicht ist.

Durch eine am Handgerät 7 angeordnete Anzeigevorrichtung 7.4, die beispielsweise als Bildschirm ausgebildet sein kann, kann das Ist-Signal direkt angezeigt werden.

## Patentansprüche

1. Verfahren zur Einstellung des Fadenzugkraftverhältnisses zwischen Außen- und Innenfaden bei der Herstellung von kablierten technischen Garnen mittels einer Einrichtung, in welcher ein Außen- und ein Innenfaden im Bereich eines Fadenballons zur gegenseitigen Umschlingung zusammengeführt werden und das Garn anschließend durch eine Fadenführeröse geführt wird, dadurch gekennzeichnet, daß das Fadenzugkraftverhältnis unmittelbar vor oder hinter der Fadenführeröse (6) bestimmt, der erhaltene Ist-Wert mit einem Soll-Wert verglichen und die in axialer Richtung verstellbare Fadenführeröse (6) automatisch verstellt wird, bis der erhaltene Ist-Wert mit dem Soll-Wert übereinstimmt.

2. Verfahren nach Anspruch 1, dadurch gekennzeichnet, daß das Fadenzugkraftverhältnis aus den absoluten Größen der Fadenzugkräfte bestimmt wird.

3. Verfahren nach Anspruch 1, dadurch gekennzeichnet, daß das Fadenzugkraftverhältnis bestimmt wird, indem der Fadenvereinigungswinkel bzw. Symmetrie des Winkels im Fadenballon für mindestens einen der Fäden gemessen und aus dem Meßwert ein das Fadenzugkraftverhältnis repräsentierendes Signal erzeugt wird.

4. Verfahren nach Anspruch 1, dadurch gekennzeichnet, daß das Fadenzugkraftverhältnis bestimmt wird, indem unmittelbar hinter der Fadenführeröse (6) die Längendifferenz der beiden Garnkomponenten bestimmt wird, gemäß einem Verfahren bei dem die Drehungsstruktur des Garnes bestimmt wird, indem das Garn (Z) in seiner Längsrichtung mit konstanter Geschwindigkeit an einer Abtastvorrichtung (7.21) vorbeibewegt wird, die auf Änderungen der Garnstruktur in Längsrichtung reagiert und ein Signal erzeugt, dessen zeitlicher Verlauf eine Funktion der abgetasteten Strukturänderungen darstellt, wobei dieses Signal analysiert und auf periodische Komponenten untersucht wird, wobei beim Auftreten mehrerer Komponenten unterschiedlicher Frequenz aus der relativen Intensität der Komponente mit der der Wellenlänge der Garnperiode entsprechenden halben Grundfrequenz ein Steuersignal abgeleitet wird, das die Längendifferenz der beiden Garnkomponenten repräsentiert und dieses Steuersignal als Ist-Wert mit einem entsprechenden Soll-Wert verglichen und die entsprechende Verstellung der Fadenführeröse (6) durchgeführt wird.

5. Einrichtung zur Durchführung des Verfahrens nach einem der Ansprüche 1 bis 4 an einer Vorrichtung zur Herstellung von direkt kablierten technischen Garnen mit einer hinter dem Zusammenführungspunkt (K) von Außen- und Innenfaden (Fa, Fi) angeordneten Fadenführeröse (6), dadurch gekennzeichnet, daß die Fadenführeröse (6) in axialer Richtung (A) verstellbar ausgebildet ist und eine im Bereich der Fadenführeröse (6) dauernd oder zeitweise installierbare Vorrichtung (7.2 - 7.5) zur Messung des Fadenzugkraftverhältnisses zwischen Außen- und Innenfaden vorgesehen ist, die Vorrichtungen (7.5) zum Vergleich eines Ist-Wertes mit einem Soll-Wert und zur Erzeugung eines Stellsignals als Funktion der Differenz zwischen Ist-Wert und Soll-Wert eine Vorrichtung (7.3) zur Verstellung der Fadenführeröse (6) aufweist.

6. Einrichtung nach Anspruch 5, dadurch gekennzeichnet, daß die verstellbare Fadenführeröse (6.1) in axialer Richtung (A) verschiebbar in einer Halterung (6.2) geführt ist, und an ihrem Außenmantel eine Zahnstange (6.5) aufweist, die in ein Zahnrad (6.4) eingreift, wobei das Zahnrad mit einer auf der Antriebswelle (7.32) eines Stellmotors (7.31) angeordneten Schnekkenwelle (7.33) in Eingriff steht oder in Eingriff bringbar ist.

7. Einrichtung nach Anspruch 5 oder 6 zur Durchführung des Verfahrens nach Anspruch 3, dadurch gekennzeichnet, daß die Vorrichtung (7.2

- 7.5) zur Messung des Fadenzugkraftverhältnisses zwischen Außen- und Innenfaden eine an einer festen Stelle hinter der Fadenführeröse (6) gegenüber der Bewegungsbahn des Garns (Z) angeordnete, ein elektrisches Ausgangssignal abgebende Abtastvorrichtung (7.21) aufweist, die an eine elektronische Auswerteeinrichtung (7.5) angeschlossen ist, welche das die Längendifferenz der beiden Garnkomponenten repräsentierende Steuersignal erzeugt und zu dem der Vorrichtung (7.3) zur Verstellung der Fadenführeröse (6) zuzuführenden Stellsignal verarbeitet.

8. Einrichtung nach einem der Ansprüche 5 bis 7, dadurch gekennzeichnet, daß die Vorrichtung (7.2 - 7.5) zur Messung des Fadenzugkraftverhältnisses zwischen Außen- und Innenfaden eine Anzeigevorrichtung (7.4) zur Anzeige des gemessenen Ist-Wertes und/oder der Differenz zwischen Ist-Wert und Soll-Wert aufweist.

9. Einrichtung nach Anspruch 7 oder 8, dadurch gekennzeichnet, daß die Vorrichtung zur Messung des Fadenzugkraftverhältnisses zwischen Außen- und Innenfaden als Handgerät (7) ausgebildet ist, das an die Vorrichtung zur Herstellung von kablierten technischen Garnen im Bereich der Fadenführeröse (6) derart ansetzbar ist, daß ein die Abtastvorrichtung enthaltender Sensorkopf (7.2) gegenüber der Bewegungsbahn des Garns (Z) hinter der Fadenführeröse (6) liegt, während ein Stellkopf (7.3), welcher ein mit der Abtriebswelle (7.32) eines im Handgerät (7) angeordneten Stellmotors (7.31) verbundenes Koppelglied (7.33) enthält, derart an die Vorrichtung zur Verstellung der Fadenführeröse (6) angesetzt ist, daß das Koppelglied (7.33) mit der Vorrichtung zur Verstellung der Fadenführeröse (6) verbunden ist.

## Claims

1. A method of adjusting the ratio of the thread tensile force between outer and inner thread upon the production of cabled industrial yarns by means of a mechanism in which an outer and an inner thread are brought together in the region of a thread balloon for mutual looping and the yarn is then conducted through a thread guide eyelet, characterised in that the ratio of the thread tensile force is determined immediately in front of or behind the thread guide eyelet (6), the actual value obtained is compared with a desired value and the thread guide eyelet (6) which is adjustable in the axial direction is automatically adjusted until the actual value obtained corresponds with the desired value.

2. A method according to claim 1, characterised in that the ratio of the thread tensile force is determined from the absolute magnitudes of the thread tensile forces.

3. A method according to claim 1, characterised in that the ratio of the thread tensile force is determined by the thread union angle or respectively symmetry of the angle in the thread balloon being measured for at least one of the threads and a signal representing the ratio of the thread tensile force being generated from the measured value.

4. A method according to claim 1, characterised in that the ratio of the tread tensile force is determined by the difference in length between the two yarn components being determined immediately behind the thread guide eyelet (6), in accordance with a method in which the twisting structure of the yarn is determined, by the yarn (z) being moved in its longitudinal direction at a constant speed past a sensing device (7.21) which reacts to changes in the yarn structure in the longitudinal direction and generates a signal, the temporal course of which represents a function of the sensed changes in structure, this signal being analysed and investigated for periodic components, in which respect upon the occurrence of several components of different frequency from the relative intensity of the component having the half fundamental frequency corresponding to the wave length of the yarn period a control signal is derived which represents the difference in length between the two yarn components and this control signal is compared as actual value with a corresponding desired value and the appropriate adjustment of the thread guide eyelet (6) is carried out.

5. A mechanism for carrying out the method according to one of claims 1 to 4 on a device for producing directly cabled industrial yarns having a thread guide eyelet (6) which is arranged behind the point (K) at which outer and inner thread (Fa, Fi) are brought together, characterised in that the thread guide eyelet (6) is designed so as to be adjustable in the axial direction (A) and a device (7.2 - 7.5), installable permanently or temporarily in the region of the thread guide eyelet (6), for measuring the ratio of the thread tensile force between outer and inner thread is provided which has devices (7. 5) for comparing an actual value with a desired value and for generating an adjusting signal as a function of the difference between actual value and desired value and a device (7.3) for adjusting the thread guide eyelet (6).

6. A mechanism according to claim 5, characterised in that the adjustable thread guide eyelet (6.1) is guided so as to be displaceable in the axial direction (A) in a holder (6.2), and has on its outer jacket a rack (6.5) which engages into a toothed wheel (6.4), in which respect the toothed wheel meshes or can be brought into mesh with a worm shaft (7.33) which is ar^{:} ranged on the driving shaft (7.32) of a servo motor (7.31).

7. A mechanism according to claim 5 or 6 for carrying out the method according to claim 3, characterised in that the device (7.2 - 7.5) for measuring the ratio of the thread tensile force between outer and inner thread has a sensing device (7.21) which is arranged at a fixed point behind the thread guide eyelet (6) relative to the path of motion of the yarn (Z) and which delivers an electrical output signal and which is connected to an electronic evaluation device (7.5) which generates the control signal representing the difference in length between the two yarn components and processes it into the adjusting signal that is to be supplied to the device (7.3) for adjusting the thread guide eyelet (6).

8. A mechanism according to one of claims 5 to 7, characterised in that the device (7.2 - 7.5) for measuring the ratio of the thread tensile force between outer and inner thread has a display device (7.4) for displaying the measured actual value and/or the difference between the actual value and the desired value.

9. A mechanism according to claim 7 or 8, characterised in that the device for measuring the ratio of the thread tensile force between outer and inner thread is designed as a hand-operated instrument (7) which can be affixed to the device for producing cabled industrial yams in the region of the thread guide eylet (6) in such a way that a sensor head (7.2) containing the sensing device lies relative to the path of motion of the yarn (Z) behind the thread guide eyelet (6), whilst an adjusting head (7.3) which contains a coupling member (7.33) which is connected to the driven shaft (7.32) of a servo motor (7.31) arranged in the hand-operated instrument (7) is affixed in such a way to the device for adjusting the thread guide eyelet (6) than the coupling member (7.33) is connected to the device for adjusting the thread guide eyelet (6).

## Revendications

1. Procédé de réglage du rapport des tensions de fils simples extérieur et intérieur dans la fabrication de fils techniques câblés au moyen d'un dispositif dans lequel un fil simple extérieur et un fil simple intérieur se réunissent dans la zone d'un ballon de fil pour s'enlacer et le fil composé passe ensuite dans un oeillet guide-fil, caractérisé par le fait que le rapport des tensions des fils simples est déterminé immédiatement avant ou après l'oeillet guide-fil (6), la valeur instantanée obtenue est comparée à une valeur prescrite et l'oeillet guide-fil (6), mobile dans la direction axiale, est déplacé automatiquement jusqu'à ce que la valeur instantanée obtenue concorde avec la valeur prescrite.

2. Procédé selon la revendication 1, caractérisé par le fait que le rapport des tensions des fils simples est déterminé à partir des valeurs absolues de ces tensions.

3. Procédé selon la revendication 1, caractérisé par le fait que le rapport des tensions des fils simples est déterminé par mesure de l'angle de réunion de ces fils ou de la symétrie de l'angle dans le ballon de fil pour au moins un des fils et par production à partir de la valeur mesurée d'un signal représentatif du rapport des tensions des fils.

4. Procédé selon la revendication 1, caractérisé par le fait que le rapport des tensions des fils simples est déterminé par détermination de la différence des longueurs des deux composants du fil composé immédiatement après l'oeillet guide-fil (6), par un procédé dans lequel la structure de torsion du fil composé est déterminé par passage du fil composé (Z), dans sa direction longitudinale et à vitesse constante, devant un dispositif explorateur (7.21) qui réagit aux variations de la structure du fil composé dans sa direction longitudinale et produit un signal dont la variation dans le temps représente une fonction des variations de structure observées, ce signal est analysé et ses composantes périodiques examinées, à l'apparition de plusieurs composantes de fréquences différentes est produit, à partir de l'intensité relative de la composante ayant la moitié de la fréquence fondamentale, correspondant à la longueur d'onde de la période du fil composé, un signal de commande qui représente la différence de longueur des deux composants du fil composé, ce signal de commande est comparé comme valeur instantanée à une valeur prescrite correspondante et le déplacement correspondant de l'oeillet guide- fil (6) est exécuté.

5. Dispositif pour la mise en oeuvre du procédé selon l'une des revendications 1 à 4 sur un dispositif de fabrication de fils techniques câblés directement, comportant un oeillet guide- fil (6) placé après le point de réunion (K) de fils simples extérieur et intérieur (Fa, Fi), caractérisé par le fait que l'oeillet guide-fil (6) est mobile dans la direction axiale (A) et, pour la mesure du rapport des tensions des fils extérieur et intérieur, il est prévu un appareil (7.2 à 7.5) pouvant être installé à demeure ou temporairement dans la zone de l'oeillet guidefil (6) qui comporte des organes (7.5) pour la comparaison d'une valeur instantanée à une valeur prescrite et la production d'un signal de réglage fonction de la différence entre ces valeurs instantanée et prescrite et un organe (7.3) pour le déplacement de l'oeillet guide-fil (6).

6. Dispositif selon la revendication 5, caractérisé par le fait que l'oeillet guide-fil (6.1) est mobile dans la direction axiale (A) dans un support (6.2) et présente sur sa face latérale extérieure une crémaillère (6.5) qui engrène avec une roue dentée (6.4), cette roue dentée étant en prise ou pouvant être mise en prise avec un arbre à vis sans fin (7.33) monté sur l'arbre (7.32) d'entraînement d'un servomoteur (7.31).

7. Dispositif selon l'une des revendications 5 et 6 pour la mise en oeuvre du procédé de la revendication 3, caractérisé par le fait que l'appareil (7.2 à 7.5) pour la mesure du rapport des tensions des fils extérieur et intérieur comporte un dispositif explorateur (7.21) qui est placé à un endroit fixe après l'oeillet guide-fil (6) en face de la trajectoire du fil câblé (z), émet un signal électrique et est relié à un dispositif électronique d'exploitation (7.5) qui produit le signal de commande représentatif de la différence de longueurs des deux composants du fil câblé et le transforme en le signal de réglage à envoyer à l'organe (7.3) de déplacement de l'oeillet guide-fil (6).

8. Dispositif selon l'une des revendications 5 à 7, caractérisé par le fait que l'appareil (7.2. à 7.5) pour la mesure du rapport des tensions des fils extérieur et intérieur comporte un dispositif indicateur (7.4) pour l'indication de la valeur instantanée mesurée et/ou de la différence entre la valeur instantanée et la valeur prescrite.

9. Dispositif selon l'une des revendications 7 et 8, caractérisé par le fait que l'appareil de mesure du rapport des tensions des fils simples extérieur et intérieur est un appareil manuel (7) qui peut-être appliqué sur le dispositif de fabrication de fils techniques câblés dans la zone de l'oeillet guide-fil (6) de façon telle qu'une tête capteur (7.2) contenant l'organe explorateur soit en face de la trajectoire du fil câblé (Z) derrière l'oeillet guide-fil (6) tandis qu'une tête de réglage (7.3), contenant un élément d'accouplement (7.33) solidaire de l'arbre (7.32) d'entraînement d'un servomoteur (7.31) placé dans l'appareil manuel (7), est appliquée sur l'organe de déplacement de l'oeillet guide-fil (6) de façon telle que l'élément d'accouplement (7.33) soit accouplé à l'organe de déplacement de l'oeillet guide-fil (6).
